# EUROPÄISCHE PATENTSCHRIFT

(11) **EP 3 426 007 B1**
(45) Veröffentlichungstag und Bekanntmachung des Hinweises auf die Patenterteilung: **28.12.2022**
(21) Anmeldenummer: 18182482.2
(22) Anmeldetag: 09.07.2018
(51) Int. Cl.: H05B 45/325, H05B 45/50, H05B 47/24

(54) **KFZ-BELEUCHTUNGSEINRICHTUNG MIT LEISTUNGSSTEUERUNG**
VEHICLE LIGHTING DEVICE WITH POWER CONTROL
DISPOSITIF D'ÉCLAIRAGE DE VÉHICULE AUTOMOBILE À COMMANDE DE PUISSANCE

(30) Priorität: 07.07.2017 DE 202017104063 U; 25.08.2017 DE 102017119464
(43) Veröffentlichungstag der Anmeldung: 09.01.2019
(73) Patentinhaber: Herbach, Burkhard, 33619 Bielefeld (DE)
(72) Erfinder: HERBACH, Burkhard, 33619 Bielefeld (DE); VOLLMER, Christian, 33613 Bielefeld (DE); MAROWSKI, Frank, 33619 Bielefeld (DE)
(74) Vertreter: Habbel, Ludwig

(56) Entgegenhaltungen:
- DE-A1-102004 042 676
- US-A1- 2013 141 635
- US-A1- 2014 354 169
- US-A1- 2017 048 935

## Beschreibung

Die Erfindung betrifft eine Kfz-Beleuchtungseinrichtung nach dem Oberbegriff des Anspruchs 1.

Gattungsgemäße Kfz-Beleuchtungseinrichtungen sind aus der Praxis bekannt.

Außerhalb des Kfz-Bereichs ist es bekannt, LEDs an einer Konstantstromquelle zu betreiben, oder an einer Konstantspannungsquelle von beispielsweise 12V. Netzteile stellen die Einhaltung der gewünschten Strom- oder Spannungswerte sicher. Im Kfz-Bereich geht man anscheinend bei der Installation bekannter, gattungsgemäßer Beleuchtungseinrichtungen häufig davon aus, dass eine bestimmte Soll-Spannung von beispielsweise 12V mit einer ausreichend geringen Schwankungsbreite anliegt, um eine in der Beleuchtungseinrichtung vorgesehene LED im Konstantspannungsbetrieb betreiben zu können. Die Angabe von 12V, auf die auch in der weiteren vorliegenden Beschreibung Bezug genommen wird, ist dabei rein beispielhaft und steht stellvertretend für die jeweils vorgesehene Bordspannung, die z. B. auch 24V, 48V oder auch andere Spannungswerte betragen kann. Aus Kostengründen werden die im Kfz-Bereich verwendeten LEDs mit entsprechend an die vorgesehene Bordspannung angepassten Vorwiderständen versehen, wie dies auch für den Betrieb an Konstantspannungs-Netzteilen üblich ist.

Mit diesem in der Praxis üblichen Betrieb von LED-basierten Beleuchtungseinrichtungen im Kfz-Bereich sind allerdings überraschende Nachteile verbunden: Tatsächlich kann man im Kfz-Bereich nicht davon ausgehen, dass die Soll-Spannung von 12V mit einer ausreichend kleinen Schwankungsbreite, wie bei einem Konstantspannungs-Netzteil, eingehalten wird. Bei genauerer Betrachtung stellt sich heraus, dass im Vergleich zu der Soll-Spannung von beispielsweise 12 V die Spannungsversorgung für die LEDs häufig oberhalb dieser Soll-Spannung liegt. Die Ladeschlussspannung beträgt nämlich beispielsweise 14,4 V, so dass in der Praxis die LEDs häufig mit einer Ist-Spannung von oberhalb 12 V betrieben werden, nämlich bis hin zu einer Ist-Spannung von 14,4 V, was einer Überspannung von 20 % entspricht.

Da mit der Spannung auch der Strom ansteigt, ergibt sich aufgrund des quadratischen Einflusses der Spannung für die Leistungsberechnung, dass bei einer Überspannung von 25 % die Beleuchtungseinrichtungen mit Effektivleistungen betrieben werden, die das Dreifache des Nennanschlusswertes der LED betragen können. Bei handelsüblichen LED-Streifen, die mit LEDs und Vorwiderständen bestückt sind und bei einer anliegenden Spannung von 12V mit einer Leistung von 100% betrieben werden, steigt, wenn die Ladeschlussspannung von 14,4V und somit eine Überspannung von 20% anliegt, die Leistung auf mehr als 200%. Insbesondere die Vorwiderstände werden dabei Belastungen ausgesetzt, die zu ihrer Zerstörung führen.

Die Auswirkungen dieser deutlich erhöhten Effektivleistung bestehen erstens in einer erhöhten Wärmeabgabe, die je nach Einbausituation unter dem Gesichtspunkt der Brandgefahr zu vermeiden ist. Zweitens wird die Lebensdauer der betroffenen LED erheblich reduziert. Drittens kann zusätzlich zu der reduzierten Lebensdauer der LED die - im Vergleich zu der Lebensdauer sehr viel kürzere - praktische Nutzungsdauer der Beleuchtungseinrichtung erheblich verkürzt werden. Als praktische Nutzungsdauer wird dabei die Zeitdauer bezeichnet, während welcher die Beleuchtungseinrichtung ein für den Anwender verwertbares Licht abgibt. Die praktische Nutzungsdauer hängt daher beispielsweise vom Ladezustand eines Akkus ab, mit welchem die Beleuchtungseinrichtung betrieben wird. Während bei motorisierten Fahrzeugen, die mit einer Verbrennungskraftmaschine betrieben werden, gemeinsam mit dem Verbrennungsmotor üblicherweise auch ein Generator betrieben wird, sind bei Elektrofahrzeugen die Antriebsmotoren der Fahrzeuge ebenso als Verbraucher anzusehen wie die Beleuchtungseinrichtung des Fahrzeugs. Und bei motorlosen Fahrzeugen, wie beispielsweise Anhängern, ist beispielsweise im Campingbereich eine autarke elektrische Energieversorgung in Form einer Spannungsquelle vorgesehen, beispielsweise eines Akkus. Der nächste Ladevorgang erfolgt beispielsweise erst dann wieder, wenn der Anhänger an ein Zugfahrzeug und dessen Bordnetz angeschlossen wird. Bis zu diesem nächsten Ladevorgang kann durch die erhöhte Leistungsaufnahme die praktische Nutzungsdauer der Beleuchtungseinrichtungen unerwünscht verkürzt werden.

Aus der US 2017 048 935 A1, die den am nächsten kommenden Stand der Technik darstellt, ist eine Kfz-Beleuchtungseinrichtung bekannt, bei der ein Schutz vor Überspannung und die Einhaltung einer konstanten von der LED abgegeben Lichtmenge angestrebt wird. Dabei ist ein "current control circuit" vorgesehen, so dass ein Betrieb an einer (Bord-) Spannungsquelle mit schwankender Versorgungsspannung ermöglicht wird, indem mittels des "current control circuit" eine Konstantstromquelle geschaffen wird.

In der Praxis stellt sich jedoch häufig die Problematik, dass nicht die LEDs selbst, sondern so genannte LED-Leuchtmittel betrieben werden sollen. LEDs einerseits und LED-Leuchtmittel andererseits für einen Betrieb an Konstantspannungen unterscheiden sich darin, dass die LED-Leuchtmittel eine integrierte Konstantstromquelle aufweisen. In den allermeisten Fällen ist dies durch einen einfachen Vorwiderstand und die Bildung von LED-Gruppen in einer Reihenschaltung verwirklicht. Der so erzeugte Konstantstrom wird allerdings nur dann eingehalten, wenn der strombegrenzende Vorwiderstand und die LED-Gruppe an einer konstanten Spannung betrieben werden. Im Normalfall, also bei einer Anwendung als Fest-Installation, die an das öffentliche Strom- bzw. Spannungsnetz angeschlossen ist, stellt ein Konstantspannungs-Netzteil die Versorgung mit einer konstanten Spannung sicher. Gerade das ist jedoch bei einer mobilen Installation wie z. B. in einem Kfz nicht der Fall, so dass, wie bereits erläutert, die Leistungsaufnahme im LED-Leuchtmittel auf 200% oder mehr ansteigen kann, abhängig von der jeweils anliegenden Überspannung.

Aus der US 2014 354 169 A1 ist eine Beleuchtungseinrichtung bekannt, die auch in einem Kfz einsetzbar ist. Auch diese Druckschrift sieht vor, dass die LED direkt angeschlossen ist und nicht etwa ein eigenständiges LED-Leuchtmittel mit eigener Strombegrenzung - also eine LED mit einem Vorwiderstand - betrieben wird. Diese Druckschrift gibt einen Wirkungsgrad der LEDs in der Art an, dass etwa 40 bis 80 % der zugeführten Energie in Wärme umgewandelt wird, wobei die Wärme die LED dauerhaft schädigen kann.

Aus der US 2013 141 635 A1 ist eine Beleuchtungseinrichtung für eine Taschenlampe bekannt. Da die Taschenlampe mit einer Batterie betrieben wird, ggf. mit einem aufladbaren Batterie bzw. Akku, ergibt sich die Problematik einer im Betrieb auftretenden Überspannung nicht, wie sie im Kfz-Bereich auftreten kann, wenn bei laufendem Motor das Bordnetz mit einer höheren als der Nennspannung von 12V betrieben wird, beispielsweise mit der Ladeschlussspannung von 14,4 V, die zum Laden der Starterbatterie vorgesehen ist.

Aus der DE 10 2004 042 676 A1 ist ein Verfahren zur Ansteuerung einer elektrischen Lichtquelle durch Pulsweitenmodulation bekannt, das bei einer Kfz-Beleuchtungseinrichtung angewendet werden kann und dazu dient, Helligkeitsschwankungen zu verhindern, so dass z. B. ein Bremslicht mit konstanter Helligkeit strahlt, auch wenn es während der Betätigungsdauer der Bremse zu Spannungsabfällen im Bordnetz des Fahrzeugs kommen sollte.

Der Erfindung liegt die Aufgabe zugrunde, eine gattungsgemäße Kfz-Beleuchtungseinrichtung dahingehend zu verbessern, dass diese einen Betrieb mit der gewünschten Leistung auch bei einer anliegenden Überspannung ermöglicht.

Diese Aufgabe wird durch eine Kfz-Beleuchtungseinrichtung nach Patentanspruch 1.

Vorteilhafte Ausgestaltungen sind in den Unteransprüchen beschrieben.

Die Erfindung schlägt mit anderen Worten vor, der LED eine kurz als Schaltung bezeichnete elektronische Überspannungs-Schutzschaltung zur Leistungsregelung vorzuschalten. Mittels der Schaltung wird die effektive Leistung der Beleuchtungseinrichtung geregelt, indem ein unerwünschter Leistungseintrag in die LED-Leuchte verhindert und vielmehr der Leistungseintrag auf den gewünschten Soll-Wert begrenzt wird. Gleichzeitig wird dadurch der Energiebedarf der Beleuchtungseinrichtung gegenüber einem Betrieb ohne die vorschlagsgemäße Schaltung verringert. Die Ist-Spannung, die der Beleuchtungseinrichtung anliegt, wird dabei nicht verändert, so dass eine besonders wirtschaftliche Schaltung verwendet werden kann.

Zufällige Einflüsse wie z. B. große Kabellängen oder geringe Kabelquerschnitte, die einen ausreichend großen Abfall der Versorgungsspannung bis zu der an der LED-Leuchte anliegenden Spannung bewirken, können einen zufälligen, nicht geplanten Schutz der LED-Leuchte vor der erwähnten Überspannung bewirken, während eine andere LED-Leuchte am selben Fahrzeug aufgrund einer anderen Einbauposition und dementsprechend geringerer Kabellänge möglicherweise der Überspannung ausgesetzt und mit zu hoher Leistung betrieben wird. Mittels der vorschlagsgemäß vorgesehenen Schaltung kann für jede LED-Leuchte die dort anliegende Spannung ermittelt und berücksichtigt werden.

Die Schaltung bewirkt die Leistungsregelung mittels einer intermittierenden Modulation. Die Spannungsversorgung für die LED wird also abwechselnd intervallweise ein- und ausgeschaltet, so dass dementsprechend auch die LED abwechselnd ein- und ausgeschaltet wird. Ähnlich wie dies vom Phasenanschnitt bzw. - abschnitt zum Dimmen von klassischen Glühbirnen bekannt ist, ergibt sich für den menschlichen Beobachter abhängig von der Amplitude der Spannung und von der Einschaltdauer jedes Pulses eine bestimmte Helligkeitswahrnehmung, wobei jedoch das optische Empfinden einer konstant leuchtenden Beleuchtungseinrichtung beibehalten werden kann, wenn die Ein- und Ausschaltzyklen mit einer physiologisch ausreichend hohen Frequenz erfolgen. Da ohnehin eine solche intermittierende Modulation zum Dimmen der LED-Leuchte vorgesehen ist, also zur Beeinflussung von deren Helligkeitssteuerung, ist der vorliegende Vorschlag konstruktiv mit vergleichsweise einfachen Mitteln und wirtschaftlich zu verwirklichen.

Mittels der vorschlagsgemäß vorgesehenen Schaltung wird zunächst die tatsächlich anliegende Ist-Spannung erfasst. Im Falle einer Überspannung im Vergleich zu der Soll-Spannung, beispielsweise der vorgesehenen Bordspannung von 12V, wird die Einschaltdauer der LED reduziert.

Soll beispielsweise die LED mit konstant durchgängig anliegender Spannung betrieben werden, so kann diese Spannungsversorgung gedanklich in nahtlos aneinander gereihte, gleich lange Intervalle von bestimmter Zeitdauer aufgeteilt werden, z. B. 50 oder 100 Intervalle pro Sekunde. Jedes dieser Intervalle kann gedanklich in zwei unterschiedliche Schaltzustände aufgeteilt werden, nämlich in eine Einschaltphase und eine Ausschaltphase. In der Einschaltphase liegt die Ist-Spannung unverändert an, und in der Ausschaltphase hat die Spannung den Wert Null. Bei konstant anliegender Spannung hat die Ausschaltphase dementsprechend eine Dauer von Null. Tritt eine Überspannung auf, so wird vorschlagsgemäß mittels der Schaltung die Ausschaltphase auf einen Wert größer Null verlängert und die Einschaltphase dementsprechend verkürzt.

Für den menschlichen Betrachter bleibt bei einer ausreichend hohen Schaltfrequenz der optische Eindruck einer konstant leuchtenden LED auch bei deren intermittierendem Betrieb bestehen. Daher kann die Schaltung vorteilhaft dementsprechend viele Intervalle pro Sekunde berücksichtigen, also dementsprechend viele Ein- und Ausschaltphasen pro Sekunde schalten. Aus dem Bereich der Vorführung von Filmen ist bekannt, dass bereits bei Frequenzen unterhalb 30 Hz der Eindruck einer unterbrechungsfreien, flüssigen Bewegung erzielt werden kann. Vorteilhaft kann daher die Schaltfrequenz ebenfalls dementsprechend hoch liegen. Um die unangenehme Wahrnehmung eines Flimmerns zuverlässig auszuschließen, können insbesondere mehr als 100 Intervalle pro Sekunde vorgesehen sein, beispielsweise 200 bis 700 Intervalle.

Nicht nur in dem erwähnten Dauerbetrieb der LED mit einer konstant anliegenden Versorgungsspannung kann die vorschlagsgemäße Schaltung Verwendung finden, sondern auch zusammen mit einem Dimmer. In an sich bekannter Weise kann dabei ein frequenzbasierter Dimmer verwendet werden, welcher abwechselnd Ein- und Ausschaltphasen erzeugt. Mittels der vorschlagsgemäßen Schaltung wird beim Auftreten von Überspannungen die Dauer der Einschaltphasen verringert, so dass auch in diesem Fall, bezogen auf eine Soll-Einschaltdauer im Betrieb mit der Soll-Spannung, die demgegenüber tatsächlich auftretende Ist-Spannung zu einer entsprechend kürzeren Ist-Einschaltdauer führt.

Dem quadratischen Einfluss der Spannung für die Leistungsberechnung steht der lediglich lineare Einfluss der verkürzten Einschaltphase gegenüber. Die Auswirkungen einer Überspannung auf einerseits die LEDs und auf andererseits die Vorschaltwiderstände der Beleuchtungseinrichtung sind jedoch ebenfalls unterschiedlich, so dass eine exakte Berechnung eine vergleichsweise aufwendige Ausgestaltung der Schaltung erfordern würde, um mittels der Schaltung die exakt identische Leistungsaufnahme der Beleuchtungseinrichtung unter den Ist-Bedingungen sicherzustellen, wie sie ansonsten unter Soll-Bedingungen gegeben wäre. Insbesondere können in Abhängigkeit von der Bauart, vom Hersteller, und gegebenenfalls von den Produktchargen die LEDs und die Vorwiderstände der Beleuchtungseinrichtungen ein unterschiedliches Verhalten aufweisen, so dass eine exakte Anpassung der Schaltung erforderlich wäre, um die erwähnte identische Leistungsaufnahme unter den Ist-Bedingungen sicherzustellen.

Insbesondere wenn nicht die absoluten Werte von Überspannung und dem Zuviel an Leistung berücksichtigt werden, sondern wenn mit relativen bzw. prozentualen Werten gerechnet wird, ergibt sich für den Bereich, in welchem die Überspannungen in der Praxis bei Fahrzeugen auftreten, unabhängig von der tatsächlichen Soll-Bordspannung ein annähernd linearer Zusammenhang. Dementsprechend kann eine erste Alternative zum Schutz der LEDs in der Verwendung einer Schutzschaltung in der Kfz-Beleuchtungseinrichtung liegen, indem mit einer ausreichend guten Genauigkeit entsprechend der relativen Überspannung die Verkürzung der so genannten "duty cycles" bzw. Einschaltdauer in den Ein- und Ausschaltzyklen gesteuert werden. Empirisch konnte in ersten Versuchen ein relativ linearer Zusammenhang zwischen Überspannung und resultierendem Leistungsanstieg ermittelt werden. Unabhängig von Leistung, Spannung und Art der LED-Leuchte, in der Praxis häufig in Form eines LED-Streifens, war dabei faktisch ein linearer Zusammenhang zwischen der relativen Überspannung und dem auftretenden relativen Leistungsanstieg zu beobachten, wobei bei den LED-Leuchten die in der Praxis vielfach üblichen, einfachen Vorwiderstände verbaut waren, und keine aktive Regelung.

Zum Schutz der LEDs ist vorgesehen, dass die Schaltung in Abhängigkeit von der ermittelten, tatsächlich anliegenden Ist-Spannung die Einschaltphase innerhalb eines Intervalls bei einer anliegenden Überspannung um einen festgelegten Faktor verkürzt. Dies ermöglicht einen einfachen, wirtschaftlichen Aufbau der Schaltung. Auf diese Weise wird der Beleuchtungseinrichtung zwar nicht dieselbe Leistung zugeführt wie bei anliegender Soll-Spannung, es kann jedoch sichergestellt werden, dass die negativen Auswirkungen der Überspannung erheblich verringert oder sogar in einem praxisrelevanten Ausmaß vermieden werden.

Die Schaltung ist in der Art ausgestaltet, dass sie entsprechend der folgenden Formeln die Überspannung und in Abhängigkeit davon die Ausschaltphase bestimmt: $\begin{matrix}{U}_{i} / {U}_{S} - 1 = Ü , & und & {D}_{S} - \left({D}_{S}*Ü*F\right) = {D}_{i}\end{matrix}$

Darin bezeichnet
- Uᵢ: die tatsächlich anliegende Ist-Spannung,
- U_{S}: die Soll-Spannung (z. B. des Fahrzeug-Bordnetzes),
- Ü: das Maß der Überspannung als dimensionsloser Relativwert, bezogen auf die Soll-Spannung,
- D_{S}: die Soll-Dauer der Einschaltphase,
- Dᵢ: die Ist-Dauer der Einschaltphase, und
- F: den erwähnten Faktor

Wenn dieser Faktor F beispielsweise 1 ist, wird die Einschaltphase um dasselbe Maß verkürzt, um welches die Überspannung die an sich vorgesehene Soll-Spannung übersteigt. Bei einer Überspannung von 10 % wird folglich die Einschaltphase im Vergleich zu einer an sich vorgesehenen Soll-Einschaltdauer der LED um 10 % verkürzt, so dass das Produkt aus Spannung und Einschaltdauer den gleichen Wert ergibt wie das Produkt aus der nicht reduzierten Einschaltdauer und der Soll-Spannung. Um im Vergleich zu dem genannten Faktor 1 eine stärkere Reduzierung der Leistungsaufnahme zu erreichen und den quadratischen Einfluss der Spannung noch weiter zu kompensieren, kann ein anderer Faktor in der Schaltung berücksichtigt werden. Beispielsweise führt ein Faktor 3 zu einer Verkürzung der Einschaltphase um 15%, wenn eine Überspannung von 5% anliegt, und bei einer Überspannung von 20% zu einer Verkürzung der Einschaltphase um 60% verkürzt, auf lediglich 40% ihrer Soll-Dauer.

Der vorliegende Vorschlag wird anhand der rein schematischen Darstellung nachfolgend näher erläutert.

Dabei ist in der Zeichnung ein Diagramm dargestellt, bei welchem eine elektrische Spannung U über der Zeit t aufgetragen ist, also die einer LED anlegbare Spannung U in vertikaler Richtung und der Zeitablauf t in horizontaler Richtung aufgetragen ist.

Im Diagramm ist die theoretisch vorgesehene Soll-Spannung mit U_{S} gekennzeichnet, die einen Wert von 12 V aufweist, jedoch in dem dargestellten Beispiel nicht anliegt. Aus diesem Grund ist der Verlauf der Soll-Spannung U_{S} gestrichelt eingezeichnet.

Zudem ist kein konstanter, sondern ein intervallartiger Betrieb der LED vorgesehen, nämlich mittels eines Dimmers, der intermittierend eine Helligkeitsbeeinflussung der LED in Art einer Spannungsmodulation ermöglicht. Um die LED mit einer bestimmten Leistung - und einer daraus resultierenden, bestimmten wahrnehmbaren Helligkeit - zu betreiben, beträgt die Einschaltphase bei Soll-Spannung U_{S} eine Zeitspanne, die als Soll-Dauer D_{S} gekennzeichnet ist und von einem Einschalt-Zeitpunkt t₁ des ersten Intervalls bis zu einem End-Zeitpunkt tₛ dauert.

Nach Ablauf dieser Soll-Dauer D_{S} ist eine Ausschaltphase vorgesehen. Diese dauert bis zu einem Zeitpunkt t₂, zu welchem das erste Intervall endet und das zweite Intervall beginnt, indem die angeschlossene LED erneut eingeschaltet wird.

Tatsächlich jedoch liegt abweichend von den beschriebenen Soll-Werten keine Soll-Spannung U_{S} von 12 V an, sondern vielmehr eine Ist-Spannung Uᵢ, die einen höheren Wert als 12 V aufweist, also eine Überspannung darstellt. Der Verlauf der Ist-Spannung Uᵢ ist in durchgezogenen Linien dargestellt.

Eine Schaltung, die als Überspannungs-Schutzschaltung zur Leistungsregelung bezeichnet werden kann, dient dazu, die Ist-Spannung Uᵢ zu detektieren und die Einschaltphasen in der Weise zu modulieren, dass dennoch die angeschlossene LED mit annähernd der gewünschten Leistung zu betreiben ist, und dass jedenfalls der Betrieb mit einer unzuträglich hohen Leistung vermieden wird. Hierzu wird die Ist-Spannung Uᵢ nicht verändert, sondern die LED wird mit dieser Überspannung betrieben. Allerdings wird die Einschaltphase innerhalb eines Intervalls vom Soll-Wert D_{S} auf eine Ist-Dauer Dᵢ reduziert, so dass die Einschaltphase vom Zeitpunkt t₁ zu Beginn des Intervalls lediglich bis zum tatsächlichen End-Zeitpunkt tᵢ statt bis zum eigentlich vorgesehenen End-Zeitpunkt t_{S} dauert.

In der grafischen Darstellung des Diagramms ergeben sich sowohl für das Rechteck mit den Soll-Werten, also in gestrichelten Linien, als auch für das Rechteck in durchgezogenen Linien, welches die Ist-Werte repräsentiert, gleiche Flächeninhalte. Diese verdeutlichen, dass die Schaltung die Einschaltphase um dasselbe Maß - also mit einem Faktor von 1 - verkürzt, um welches die Ist-Spannung Uᵢ die Soll-Spannung U_{S} als Überspannung übersteigt.

Im Vergleich zum Betrieb der LED an einer Konstantstromquelle kann mittels der vorschlagsgemäß vorgesehenen Schaltung auf wirtschaftlich vorteilhafte Weise sichergestellt werden, dass die LEDs mit einer akzeptablen Leistung betrieben werden und die Nachteile, die mit einem unerwünschten Betrieb mit einer erhöhten effektiven Leistung verbunden wären, zuverlässig vermieden werden können.

Im Gegensatz zu den erläuterten, in der Praxis auftretenden Überspannungen können mittels der vorgeschlagenen Schaltung Unterspannungen, die in der Praxis ebenfalls auftreten, nicht ausgeglichen werden. Sie bewirken jedoch für die Temperaturentwicklung und die Lebensdauer der LEDs sowie für die praktische Nutzungsdauer der Beleuchtungseinrichtung nicht die eingangs geschilderten Nachteile, so dass die Unterspannungen eher in Kauf genommen werden können als Überspannungen.

Anhand des in der Zeichnung dargestellten Beispiels wurde erläutert, dass mittels der vorschlagsgemäßen Schaltung und dem darin berücksichtigten Faktor 1 das Produkt aus Spannung und Einschalt-Zeitdauer im praktischen Betrieb exakt gleich groß ist wie das Produkt aus der vorgesehenen Soll-Spannung und der vorgesehenen Soll-Einschalt-Zeitdauer. Abweichend davon kann die vorschlagsgemäß vorgesehene Schaltung auch in der Weise ausgestaltet sein, dass ein anderer Faktor angewendet wird, oder dass ein zusätzlicher Korrekturfaktor in die Berechnung der Ist-Dauer Dᵢ einfließt: beispielsweise wenn sich die Helligkeit der LED nicht linear mit der angelegten Spannung entwickelt, kann der erwähnte Korrekturfaktor sicherstellen, dass die LED mit der gewünschten Helligkeit betrieben wird. Insbesondere wenn die Helligkeit überproportional ansteigt, kann mittels derartiger Korrekturfaktoren die Ist-Dauer Dᵢ weiter verkürzt werden, als anhand des Ausführungsbeispiels beschrieben wurde, so dass die positiven Auswirkungen der Schaltung besonders stark zum Tragen kommen.

Am Markt erhältliche Standard-LED-Streifen sind dafür ausgelegt an einer konstanten Spannung betrieben zu werden. Weil die abgegebene Lichtmenge einer LED ausschließlich vom Strom abhängt, ist es notwendig, diesen Strom konstant zu halten. Liegt eine konstante Anschlussspannung vor, ist ein konstanter Strom durch einen Vorwiderstand sicherzustellen. Beim Betrieb mit Netzteilen, z.B. in Gebäudeinstallationen, ist das sicherzustellen. Hier wird aufgrund der Leitungswiderstände durch längere Gebäudeverkabelungen die gewünschte Anschlussspannanung sogar häufig unterschritten und die maximale zulässige LED-Leistung bzw. -Helligkeit nicht erreicht. Anders sieht aber der Betrieb im KFZ aus. Hier sind Bord-Spannungen von 10-20% oberhalb der Nennspannung von 12V sogar die Regel. Was dabei bislang kaum jemand berücksichtigt hat, ist, dass diese Überspannung bei LEDs mit Vorwiderstand die Leistung des Systems drastisch ansteigen lässt. Je nach LED-Qualität kann das bei 20% Überspannung zu bis zu 200% der Nennleistung führen. Dabei wird noch nicht einmal die Helligkeit verdoppelt, sondern der Vorwiderstand trägt wesentlich zur Erwärmung bei.

Der Lichtstrom nimmt linear mit dem Strom zu, damit steigt auch die Leistungsaufnahme der LED annähernd linear. Aber das Ohmsche Gesetzt beschreibt die Leistungsaufnahme am Widerstand mit P = R * I². Damit geht der wesentliche Leistungsbedarf einfach in Wärme über, ohne zur Erhellung beizutragen. Natürlich ist damit die LED-Helligkeit nach wie vor von der Bordspannung abhängig. Bleibt noch zu erwähnen, dass die Standzeit bzw. die Lebensdauer (lifetime) einer LED im Wesentlichen von ihrer Betriebstemperatur abhängt. Diese kann sich ohne weiteres durch den falschen Temperaturarbeitsbereich von 40.000h auf einen Bruchteil z.B. im Mittel 4.000h reduzieren.

Man hat es also mit mehreren negativen Effekten zu tun:
1. Akkukapazität wird verschwendet,
2. die Helligkeit der LED schwankt mit der Bordspannung,
3. die LED-lifetime sinkt dramatisch.

Das bekannteste Verfahren um solche negativen Auswirkungen zu verhindern, ist die Nutzung von Konstantstromquellen. Diese werden exakt auf die verwendeten LEDs bzw. auf die Anwendung abgestimmt und sind entweder extern vorgeschaltet oder mit der LED gemeinsam aufgebaut. Letzteres führt zu erhöhten Kosten. Ersteres ist aufgrund der niedrigen Bordnennspannung von 12V nur für max. 3 (weiße) LED in Reihe geeignet. In jedem Fall muss aber die angeschlossene LED-Leistung bzw. der LED-Strom vorab bekannt sein, damit auch die richtige LED-Leistung eingestellt wird.

Eine erfindungsgemäß ausgestaltete Kfz-Beleuchtungseinrichtung zielt darauf ab, die Überhitzung der LED-Leuchten bei wechselnden und erhöhten Bordspannungen zu vermeiden. Erster erwünschter Nebeneffekt ist die Konstanthaltung der Helligkeit. Dies wird erreicht, weil das menschliche Auge die Helligkeit einer Lichtquelle über die Wahrnehmung integriert, ähnlich wie es bei einem Fernsehbild der Fall ist. Jeder weiß, dass ein Fernsehbild Einzelbilder in Folge zeigt, trotzdem werden diese als fließende Bewegungen wahrgenommen. Im vorliegenden Fall wird eine Technik genutzt wie sie auch beim Dimmen von LEDs genutzt wird. Hier ist der funktionale Zusammenhang zwischen Bordspannung und der resultierenden Anschlussleistung ermittelt worden, so dass deren Einfluss kompensiert werden kann.

Die Begrenzung der Ausgangsleistung bei überhöhten Spannungen ist zwar auch mit einer Konstantstromquelle machbar, das setzt aber immer die Kenntnis bzw. Festlegung auf eine bestimmte Nennleistung voraus. Erfindungsgemäß hingegen wird hier keine derartige Festlegung benötigt und es wird über den gesamten Leistungsbereich automatisch auf die gerade angeschlossene LED-Leistung begrenzt. Sogar unterschiedliche parallel geschaltete Konstantspannungs-LED-Leuchten lassen sich in ihrer jeweiligen individuellen Leistung begrenzen. Zusätzlich ist automatisch ein Überspannungsschutz integriert, der die LEDs oberhalb von z.B. einstellbaren 16V Bord(über)spannung komplett abschaltet und damit sicher schützt.

Die Steuerung kann an 12V- oder 24V-Systemen eingesetzt werden und ist bis über 30V Eingangsspannung zu betreiben. Darüber wird eine eigene Schutzschaltung aktiv, welche die Steuerung selbst schützt. Allerdings nur eine begrenzte Zeit von wenigen Minuten. Das System ist selbstrückstellend ausgelegt, sodass kein Nutzereingriff an der Steuerung nötig ist. Sinkt die Spannung unterhalb einer einstellbaren Schwelle, reaktiviert sich die Funktion automatisch.

Ein dauerhaft falscher Anschluss an eine zu hohe Spannung kann die Steuerung trotzdem beschädigen. Damit auch LEDs mit eigener Stromquelle an solcher einer Steuerung betrieben werden können, lässt sich diese Funktion selektiv für einzelne oder alle Kanäle abschalten, ohne die generelle Schutzschaltung (z.B. 16V) zu beeinträchtigen. Grundsätzlich lassen sich alle LEDs mit Vorwiderstand so in Ihrer Leistung begrenzen und vor Überhitzung schützen.

### 1. Fall

Um den Betriebszustand von LEDs innerhalb definierter Grenzen zu halten, ist entweder eine konstante Spannung oder ein konstanter Strom notwendig. Bei konstanter Spannung kann durch geeignete Wahl eines (konstanten) Vorwiderstandes der gewünschte Betriebszustand hergestellt werden.

Nachteil: Überschreitet die Ist-Spannung auch nur leicht um 10-20% die Nennspannung, erhöht sich die Leistungsaufnahme solch eines Konzeptes sofort bis zum Doppelten der Nennleistung und führt u.U. zum schnellen Ausfall durch Überhitzung, oder lässt die lifetime der LED durch die Überhitzung drastisch sinken.

### 2. Fall

Ist die Spannung nicht wirklich konstant, ist ein definierter Betrieb mittels einer Konstantstromquelle möglich. Diese regelt auftretende Überspannungen innerhalb eines gewissen Bereiches aus.

Nachteil: Der Strom bestimmt die Leistung, weshalb diese vorher bekannt sein muss, damit ein definierter Arbeitsbereich hergestellt werden kann. Ein universeller Einsatz ist nicht möglich, weil die Stromquelle auf die LEDs abgestimmt werden muss.

Diese beiden Nachteile vermeidet das erfindungsgemäße Konzept, weil es unabhängig von der tatsächlichen angeschlossenen Leistung funktioniert. Allein die Messung des Unterschiedes zwischen Ist- und Soll-Spannung reicht aus, um eine lastunabhängige Leistungsbegrenzung und damit eine übermäßige Erwärmung der LEDs zu verhindern. Hierfür wurde ein funktionaler Zusammenhang zwischen Überspannung und der Leistungsaufnahme ermittelt. Dieser funktionale Zusammenhang wird einer erfindungsgemäßen LED-Steuerung genutzt, um die Leistungsaufnahme der LEDs mit Vorwiderstand trotz Überspannung annähernd konstant zu halten.

Dazu müssen nur wenige und leicht zu ermittelnde bzw. bekannte Größen als Parameter der Funktion berücksichtigt werden. Das sind:
1. Sollspannung, z.B. 12V oder 24V
2. Istspannung = Sollspannung + 10-20%
3. Durchbruch-Spannung der verwendeten LEDs, bei weiß ca. 2.8V bis 3.2V pro LED
4. Anzahl der LED pro Gruppe, 3 Stück bei 12V, 6 Stück bei 24V usw.

Allein aus diesen Parametern lässt sich über folgende Formel ein Faktor ermitteln, der z.B. eine eingestellte PWM (Pulsweitenmodulation) überlagert und dadurch die Leistung und wahrgenommene Helligkeit auf konstantem Niveau hält. ${P}_{rel} = - \frac{{U}_{LED} {U}_{ist}}{{U}_{nenn} \left(-{U}_{LED}+{U}_{ist}\right)} + \frac{{U}_{LED} {{U}_{ist}}^{2}}{{{U}_{nenn}}^{2} \left(-{U}_{LED}+{U}_{ist}\right)} + \frac{{{U}_{ist}}^{2}}{{{U}_{nenn}}^{2}}$
*Uᵢₛₜ* = 14.4 V
*Uₙₑₙₙ* = 12 V
*U_{LED}* = 9.6 V
*Uᵣₑₗ* = 1.2
*Pᵣₑₗ* = 1.92

Uᵣₑₗ und Pᵣₑₗ sind dimensionslose Faktoren. U_{LED} steht für die LED-Durchbruchspannung (Annahme: 3 x 3.2V = 9.6V).

Uᵣₑₗ = 1.2 steht für 20% Überspannung und Pᵣₑₗ = 1.92 steht für 1.92-fache Leistungsaufnahme. Wird z.B. die PWM um diesen Faktor reduziert, reduziert sich auch die Leistungsaufnahme um diesen Faktor und bleibt damit konstant. Damit lässt sich allein aus den Spannungsverhältnissen berechnen, wie die Leistung bei einer bestimmten Überspannung steigt. Da weder der Strom, noch eine Anschlussleistung in die Formel eingeht, ist dieses Verfahren sehr universell und kann damit an jeder LED-Schaltung mit Vorwiderständen eingesetzt werden, auch bei unterschiedlichen Nennspannungen. Hier ist allein die LED-Spannung für LED-Gruppe (3, 6, ..) anzupassen.

Die Formel für Pᵣₑₗ könnte noch durch einen Term ergänzt werden, der berücksichtigt wie U_{LED} mit zunehmendem Strom ebenfalls größer wird (hier als Konstant angenommen). Da dieser physikalische Einfluss auf die Leistung aber vernachlässigbar ist und die Gleichung dadurch zu einer Differentialgleichung würde, wurde hier darauf verzichtet.

Die theoretisch erwartete quadratische Abhängigkeit ist in der empirischen Praxis kaum wahrnehmbar, da der betrachtete Bereich von 0% bis ca. 30% sich noch annähernd linear verhält. Deshalb könnte man auch mit ausreichender Genauigkeit eine lineare Gleichung verwenden. Die Terme in der Gleichung lassen sich wie folgt identifizieren.

Der lineare Term steht für die LED, deren Leistung linear zunimmt, während die (Verlust-)Leistung am Vorwiderstand wegen Pᵥₒᵣ = I² x Rᵥₒᵣ quadratisch zunimmt.

### Bezugszeichen:

- U: Spannung
- t: Zeit
- U_{S}: Soll-Spannung
- D_{S}: Soll-Dauer
- t₁: Zeitpunkt: Beginn des ersten Intervalls
- t_{S}: Zeitpunkt: Soll-Ende des ersten Intervalls
- t₂: Zeitpunkt: Beginn des zweiten Intervalls
- Uᵢ: Ist-Spannung
- Dᵢ: Ist-Dauer
- Tᵢ: tatsächlicher End-Zeitpunkt

## Patentansprüche

1. Kfz-Beleuchtungseinrichtung,
mit einer eine gegebenenfalls von einer Soll-Spannung U_{S} abweichenden Ist-Spannung Uᵢ liefernden Spannungsquelle,
und einer an die Spannungsquelle anschließbaren LED, sowie mit einem der LED vorgeschalteten Vorwiderstand, wobei der LED eine kurz als Schaltung bezeichnete elektronische Überspannungs-Schutzschaltung zur Leistungsregelung mittels intermittierender Spannungsmodulation vorgeschaltet ist,
welche die Spannungsversorgung intervallweise in der Art unterbrechend ausgestaltet ist, dass die LED abwechselnd ein- und ausgeschaltet ist, wobei jeweils eine Einschaltphase und eine daran anschließende Ausschaltphase ein Intervall definieren,
wobei die Schaltung derart ausgestaltet ist, dass unter Beibehaltung der an der Schaltung anliegenden Ist-Spannung Uᵢ die Ist-Einschaltdauer Dᵢ innerhalb eines Intervalls im Vergleich zu einer vorbestimmten Soll-Einschaltdauer Dₛ verkürzt ist, wenn die Ist-Spannung Uᵢ der Spannungsquelle deren Soll-Spannung Uₛ überschreitet
**dadurch gekennzeichnet,**
**dass** die Schaltung derart ausgestaltet ist,
**dass** in die Berechnung der Ist-Einschaltdauer Dᵢ ein Faktor F einfließt, derart, dass bei einer nach der Formel Uᵢ/U_{S} -1 = Ü ermittelten Überspannung Ü die Ist-Einschaltdauer Dᵢ nach der Berechnung D_{S} - (D_{S} * Ü * F) = Dᵢ festgelegt ist.

2. Kfz-Beleuchtungseinrichtung nach Anspruch 1,
**dadurch gekennzeichnet,**
**dass** die Beleuchtungseinrichtung einen der Schaltung vorgeschalteten, Ein- und Ausschaltphasen erzeugenden Dimmer aufweist.

3. Kfz-Beleuchtungseinrichtung nach Anspruch 1 oder 2,
**dadurch gekennzeichnet,**
**dass** die Schaltung derart ausgestaltet ist, dass sie 25 oder mehr Ein- und Ausschaltvorgänge pro Sekunde schaltet.

4. Kfz-Beleuchtungseinrichtung nach Anspruch 3,
**dadurch gekennzeichnet,**
**dass** die Schaltung derart ausgestaltet ist, dass sie 100 oder mehr Ein- und Ausschaltvorgänge pro Sekunde schaltet.

5. Kfz-Beleuchtungseinrichtung nach einem der vorhergehenden Ansprüche,
**dadurch gekennzeichnet,**
**dass** die Schaltung derart ausgestaltet ist, dass in die Berechnung der Ist-Einschaltdauer Dᵢ ein den Helligkeitsverlauf der LED im Bereich der Überspannungen berücksichtigender Korrekturfaktor einfließt.

## Claims

1. Vehicle lighting device having a power source supplying an actual voltage Uᵢ that possibly deviates from a nominal voltage Uₛ and having an LED that can be connected to the power source and having a series resistance connected in series with the LED, where an overvoltage protection circuit, referred to as "circuit" for short, is connected in series with the LED for power control by means of intermittent voltage modulation, which is designed to interrupt the voltage supply at intervals so as to switch the LED alternately on and off, where the switching-on phase and a following switching-off phase define an interval, where the circuit is designed so that, while maintaining the actual voltage Uᵢ applied to the circuit, the actual switching-on period Dᵢ is shortened within an interval by comparison with a nominal pre-defined switching-on period Dₛ, if the actual voltage Uᵢ of the power source exceeds its nominal voltage Uₛ, **characterised in that** the circuit is designed so that a factor F is included in the calculation of the actual switching-on period Dᵢ so that with an overvoltage U determined by using the formula Uᵢ/Uₛ - 1 = U the actual switch-on period is determined by means of the calculation ${D}_{s} - \left({D}_{s}*Ü*F\right) = {D}_{i} .$

2. Vehicle lighting device in accordance with claim 1, **characterised in that** the lighting device incorporates a dimmer connected in series with the circuit to generate switching-on and switching-off phases.

3. Vehicle lighting device in accordance with claim 1 or 2, **characterised in that** the circuit is designed to activate 25 or more switching-on and switching-off operations a second.

4. Vehicle lighting device in accordance with claim 3, **characterised in that** the circuit is designed to activate 100 or more switching-on and switching-off operations a second.

5. Vehicle lighting device in accordance with any one of the foregoing claims, **characterised in that** the circuit is designed so that a correction factor that takes into consideration the brightness variation of the LED within the overvoltage range is included in the calculation of the actual switch-on time Dᵢ.

## Revendications

1. Dispositif d'éclairage de véhicule automobile, comprenant une source de tension débitant une tension réelle Uₛ qui dévie le cas échéant d'une tension de consigne Uᵢ, et une LED pouvant être raccordée à la source de tension, et comprenant une résistance en série située en amont de la LED, sachant qu'est connecté en amont de la LED un circuit électronique de protection anti-surtension appelé succinctement circuit et servant à réguler la puissance au moyen d'une modulation intermittente de la tension, modulation qui est configurée de sorte à interrompre périodiquement l'alimentation en tension de sorte que la LED soit allumée et éteinte en alternance, sachant que chaque fois une phase d'allumage et une phase d'extinction qui la suit définissent un intervalle, sachant que le circuit est configuré de sorte qu'en conservant la tension réelle Uᵢ appliquée au circuit, la durée d'allumage réelle Dᵢ à l'intérieur d'un intervalle est comparativement plus courte qu'une durée d'allumage de consigne prédéfinie Dₛ lorsque la tension réelle Uᵢ de la source de tension dépasse sa tension de consigne Uₛ, **caractérisé en ce que** le circuit est configuré de sorte que dans le calcul de la durée d'allumage réelle Dᵢ est ajouté un facteur F de sorte que pour une surtension Ü déterminée selon la formule ${U}_{i} / {U}_{s} - 1 = Ü ,$ la durée d'allumage réelle est fixée selon le calcul Dₛ - (Dₛ * Ü * F) = Dᵢ.

2. Dispositif d'éclairage de véhicule automobile selon la revendication 1, **caractérisé en ce que** le dispositif d'éclairage comporte un variateur situé en amont du circuit et générant des phases d'allumage et d'extinction.

3. Dispositif d'éclairage de véhicule automobile selon la revendication 1 ou 2 **caractérisé en ce que** le circuit est configuré de sorte à commuter chaque seconde 25 opérations ou plus d'allumage et d'extinction.

4. Dispositif d'éclairage de véhicule automobile selon la revendication 3, **caractérisé en ce que** le circuit est configuré de sorte à commuter chaque seconde 100 opérations ou plus d'allumage et d'extinction.

5. Dispositif d'éclairage selon l'une des revendications précédentes, **caractérisé en ce que** le circuit est configuré de sorte que dans le calcul de la durée d'allumage réelle Dᵢ est ajouté un facteur correctif tenant compte de la courbe de luminosité de la LED dans la plage des surtensions.
